# EUROPÄISCHE PATENTANMELDUNG

(11) **EP 4 756 154 A1**
(43) Veröffentlichungstag der Anmeldung: **10.06.2026**
(21) Anmeldenummer: 25220075.3
(22) Anmeldetag: 02.12.2025
(51) Int. Cl.: E04H 12/22, E04H 12/32, G09F 17/00

(54) **HALTERUNGSEINHEIT FÜR FAHNENMASTE**

(30) Priorität: 03.12.2024 DE 102024135891
(71) Anmelder: Julius Cronenberg offene Handelsgesellschaft, 59757 Arnsberg (DE)
(72) Erfinder: Grote, Ralf, Hemer (DE)
(74) Vertreter: Fritz Patent- und Rechtsanwälte PartmbB

(57) **Zusammenfassung**

Die Erfindung betrifft eine Halterungseinheit (100) für einen Fahnenmast (101) umfassend: eine Bodeneinheit (1) zur Befestigung in einem Boden (103), welche sich entlang einer im Wesentlichen vertikalen Mittelachse (17) erstreckt; und ein Aufnahmeeinheit (2) zur Aufnahme des Fahnenmasts (101); und eine Führungseinheit (3) mit wenigstens einer Gelenkeinheit (31) zur Verschwenkung der Aufnahmeeinheit (2) in einer Richtung quer zur Mittelachse (17) zur Unterstützung beim Aufstellen und Legen des Fahnenmastes (101). Die Gelenkeinheit (31) ist innerhalb des Fahnenmasts (101) aufnehmbar. Weiter umfasst die Erfindung ein Fahnenmastsystem (102) und ein Verfahren zum Aufstellen eines Fahnenmastsystems (102).

## Beschreibung

Die vorliegende Erfindung betrifft eine Halterungseinheit für einen Fahnenmast, umfassend eine Bodeneinheit zur Befestigung in einem Boden, welche sich entlang einer Mittelachse erstreckt und eine Aufnahmeeinheit zur Aufnahme des Fahnenmasts und eine Führungseinheit mit wenigstens einer Gelenkeinheit zur Verschwenkung der Aufnahmeeinheit in einer Richtung quer zur Mittelachse zur Unterstützung beim Aufstellen und Legen des Fahnenmastes. Weiter betrifft die Erfindung ein Fahnenmastsystem und ein Verfahren zum Aufstellen eines Fahnenmastsystems.

Aus dem Stand der Technik sind verschiedene Halterungen und vor allem Kipphalterungen für Fahnenmasten bekannt geworden. Es sind vor allem Halterungen bekannt geworden, welche über eine Aufnahme und einen Bodenanker verfügen. Der Bodenanker wird in ein Fundament einbetoniert. Der Bodenanker verfügt über eine Montageplatte, welche sich über den Boden quer zu einer vertikal ausgerichteten Mittelachse des aufgestellten Fahnenmasts erstreckt. Die Aufnahme weist ebenfalls eine Montageplatte auf. Beim Aufstellen eines Fahnenmasts wird der Montageplatte der Aufnahme auf der Montageplatte des Bodenankers angeordnet. Anschließend können die Platten mit mehreren über einen Umfang verteilten Schrauben verbunden werden. Um ein Aufstellen des Fahnenmasts zu erleichtern, können die beiden Platten an den Rändern der Montageplatten angeordnete Ösen aufweisen, welche durch einen Bolzen zueinander ausgerichtet werden können.

Zum Aufstellen des Fahnenmasts wird die Aufnahme verschwenkt und der liegende Fahnenmast wird auf die Aufnahme aufgefädelt. Dann wird der Fahnenmast mit der Aufnahme aufgerichtet. Die Ösen wirken hierbei unterstützend und helfen, dass die Montageplatten beim Aufrichten des langen Fahnenmasts sich nicht zueinander verschieben. Zum Aufstellen sind mindestens zwei Personen notwendig, um eine ausreichende Führung beim Aufrichten des langen Fahnenmasts von allen Seiten sicherzustellen und auch um sich gegenseitig zu sichern. Darüber hinaus muss mindestens eine Person den aufgerichteten Fahnenmast gegen ein Kippen fixieren, während die zweite Person die Aufnahme mit dem Bodenanker verschraubt. Dabei müssen die Personen vor allem aufpassen, dass sie sich nicht gegenseitig behindern. Vor allem deswegen machen die Kosten zur Montage einer solchen Halterungseinheit und zum Aufstellen eines Fahnenmasts mit einer solchen Halterung einen erheblichen Anteil an den Gesamtkosten zur Herstellung und zum Betrieb eines solchen Fahnenmastsystems aus. Hierbei umfassen die Gesamtkosten neben den Kosten für die Montage der Halterung, die Personalkosten für das Aufstellen des Fahnenmasts und auch die Kosten für die Herstellung der Halterungseinheit. Es können weitere Kosten von den Gesamtkosten umfasst sein.

Es ist deshalb die Aufgabe der vorliegenden Erfindung eine Halterungseinheit für einen Fahnenmast, ein Fahnenmastsystem und ein Verfahren zum Aufstellen zur Verfügung zu stellen, welches geringere Gesamtkosten aufweist als bei den aus dem Stand der Technik bekannten Halterungen.

Die Aufgabe wird durch eine Halterungseinheit mit den Merkmalen nach Anspruch 1, ein Fahnenmastsystem mit den Merkmalen nach Anspruch 11 und ein Verfahren zum Aufstellen eines Fahnenmasts eines Fahnenmastsystems mit den Merkmalen nach Anspruch 12 gelöst. Bevorzugte Weiterbildungen sind Gegenstand der abhängigen Ansprüche. Weitere Eigenschaften und Merkmale ergeben sich aus der allgemeinen Beschreibung und aus der Beschreibung des Ausführungsbeispiels.

Die erfindungsgemäße Halterungseinheit für einen Fahnenmast umfasst:
- eine Bodeneinheit zur Befestigung in einem Boden, welche sich entlang einer, insbesondere im Wesentlichen vertikalen, Mittelachse erstreckt; und
- ein Aufnahmeeinheit zur Aufnahme des Fahnenmasts; und
- eine Führungseinheit mit wenigstens einer Gelenkeinheit zur Verschwenkung der Aufnahmeeinheit in einer Richtung quer zur Mittelachse zur Unterstützung beim Aufstellen und Legen des Fahnenmastes.

Die Gelenkeinheit ist innerhalb des Fahnenmasts aufnehmbar. Vorzugsweise ist die Gelenkeinheit so angeordnet und ausgebildet, dass die Gelenkeinheit innerhalb des Fahnenmasts aufnehmbar ist. Vorteilhaft ist die Gelenkeinheit beim Aufstellen des Fahnenmasts innerhalb des Fahnenmasts aufnehmbar.

Die Erfindung hat viele Vorteile. Ein erheblicher Vorteil der Erfindung ist, dass die Gelenkeinheit innerhalb des Fahnenmasts aufnehmbar ist, das heißt, dass die Gelenkeinheit beim Aufstellen innerhalb des Fahnenmasts angeordnet werden kann. Dadurch können die auf den Fahnenmast beim Aufstellen und Legen wirkenden Kräfte vorteilhaft in die Bodeneinheit abgeleitet werden. Eine Kraftleitung durch eine Schraubenverbindung zwischen der Aufnahme und dem Bodenanker ist nicht mehr notwendig. Gleichzeitig kann die Gelenkeinheit eine Personen beim Aufrichten des Fahnenmasts unterstützen und eine Bewegung des Fahnenmasts führen. Der an der Aufnahmeeinheit aufgenommene Fahnenmast kann nach dem Aufrichten abgelassen werden, sodass dieser die Gelenkeinheit umschließt und die Gelenkeinheit innerhalb des Fahnenmasts aufgenommen wird. Gleichzeitig ist die Gelenkeinheit zentral im Bereich der Mittelachse der Bodeneinheit angeordnet, sodass die Kräfte beim Aufstellen des Fahnenmasts sicher durch die Halterungseinheit aufgenommen und abgeleitet werden können. Weiter kann eine Verschwenkung der Gelenkeinheit durch die Aufnahme innerhalb des Fahnenmasts begrenzt oder gesperrt werden. Vorteilhaft ist nur eine einzelne Person notwendig, um in Verbindung mit der erfindungsgemäßen Halterungseinheit einen Fahnenmast aufzustellen. Weiter kann durch die zentral angeordnete Gelenkeinheit Material eingespart werden, da auf die großen und schweren Montageplatten verzichtet werden kann. Dadurch sind die Gesamtkosten deutlich geringer als bei solchen Halterungen, welche aus dem Stand der Technik bekannt sind. Dadurch, dass keine Montageplatten notwendig sind, ist im aufgestellten Zustand im Wesentlichen nur der Fahnenmast zu sehen. Die Halterungseinheit ist dadurch auch sicher gegen Vandalismus, da insbesondere Teile wie die Gelenkeinheit im aufgestellten Zustand des Fahnenmasts nicht zugänglich sind.

Insbesondere ist der Fahnenmast wenigstens bereichsweise hohl ausgebildet. Vorteilhaft kann dadurch die Gelenkeinheit innerhalb des Fahnenmasts aufgenommen werden. Insbesondere ist der wenigstens bereichsweise hohle Fahnenmast als Profilmast ausgebildet. Vorzugsweise kann der Profilmast als Profil mit einem oder mehreren Kammern, vorzugsweise Hohlkammern ausgebildet sein. Alternativ kann der hohle Fahnenmast vorteilhaft auch als rohrförmiger Fahnenmast ausgebildet sein, vorzugsweise als Rundrohr oder dergleichen. Weiter alternativ kann der Fahnenmast einen hohlen Abschnitt oder vorzugsweise einen hohen Adapter umfassen, in welchem die Gelenkeinheit aufgenommen werden kann.
Bevorzugt ist die Gelenkeinheit als ein einachsiges Gabelgelenk ausgebildet. Vorteilhaft ist das einachsige Gabelgelenk um eine Schwenkachse quer zur Mittelachse mit entsprechender Verschwenkrichtung quer zur Mittelachse verschwenkbar. Vorteilhaft ist eine Verschwenkung quer zur Verschwenkrichtung nicht möglich und durch die Geometrie des Gelenks gesperrt. Vorteilhaft können durch das einachsige Gabelgelenk Kräfte, welche quer zu einer Verschwenkrichtung wirken direkt durch die Gelenkeinheit in die Bodeneinheit angeleitet werden. Vorteilhaft kann dadurch ein Kippen des Fahnenmasts, insbesondere beim Aufstellen, quer zur Verschwenkrichtung effektiv verhindert werden. Vorteilhaft ist bei der zentral angeordneten Gelenkeinheit ein Hebelarm der auf den Fahnenmast wirkenden Kräfte klein, sodass die Kräfte sicher und effektiv durch die Gelenkeinheit in die Bodeneinheit abgeleitet werden können. Dadurch ist eine statische Belastbarkeit deutlicher höher als bei den im Stand der Technik vorhandenen Halterungen. Beim Aufrichten wird der aufgenommene Fahnenmast geführt, insbesondere zwangsgeführt.

Besonders bevorzugt umfasst die Führungseinheit eine Linearführungseinheit. Insbesondere ist die Linearführungseinheit zwischen der Gelenkeinheit und der Aufnahmeeinheit angeordnet. Die Aufnahmeeinheit, insbesondere mit dem aufgenommenen Fahnenmast, ist relativ zu der Gelenkeinheit und der Bodeneinheit verschieblich, insbesondere entlang einer linearen Bewegungsachse. Insbesondere liegt eine formschlüssige Verbindung zwischen der Linearführungseinheit und dem aufgenommenen Fahnenmast vor. Vorteilhaft kann durch die Linearführungseinheit eine geführte Verschiebung des Fahnenmasts gegenüber der Gelenkeinheit und der Bodeneinheit ermöglicht werden. Vorteilhaft umfasst die Linearführungseinheit ein erstes Führungselement und ein zweites Führungselement, wobei das zweite Führungselement an dem ersten Führungselement, insbesondere formschlüssig, aufnehmbar ist. Vorteilhaft kann das erste Führungselement als ein Langloch ausgebildet sein. Insbesondere kann das zweite Führungselement eine Verbindungseinheit umfassen. Vorzugsweise ist das zweite Führungselement als Bolzen ausgebildet, insbesondere als Gewindebolzen mit einer Mutter zur formschlüssigen Aufnahme an dem ersten Führungselement. Vorteilhaft ist die Aufnahmeeinheit an der Linearführungseinheit verschieblich aufgenommen und insbesondere gelagert. Vorteilhaft ermöglicht das als Langloch ausgebildete erste Führungselement, dass der aufgerichtete Fahnenmast kontrolliert abgelassen werden kann, sodass die Gelenkeinheit innerhalb des Fahnenmasts aufgenommen werden kann. Vorteilhaft ermöglicht die Führungseinheit eine Führung, insbesondere Zwangsführung, der Bewegung. Die Führungseinheit, umfassend insbesondere die Gelenkeinheit und die Linearführungseinheit, kann daher auch als Zwangsführungseinheit bezeichnet werden.

Vorteilhaft kann die Aufnahmeeinheit ein Aufnahmeelement umfassen, insbesondere in Form einer Hülse oder dergleichen, an welchem der Fahnenmast definiert aufnehmbar bist. Insbesondere kann der Fahnenmast auf das Aufnahmeelement aufgeschoben und/oder aufgesteckt werden. Vorzugsweise sind an dem Aufnahmeelement mehrere Ausgleichselemente vorhanden, welche Toleranzen zwischen dem Fahnenmast und dem Aufnahmeelement so kompensieren, dass der Fahnenmast mit einem geringen oder gar keinem Spiel an der Aufnahmeeinheit aufnehmbar ist. Vorzugsweise ist das Ausgleichselement als Ring ausgebildet, welcher an dem Aufnahmeelement befestigt ist. Vorteilhaft sind die Ausgleichselemente aus einem Kunststoff, insbesondere Polyoxymethylene, ausgebildet. Vorteilhaft kann die Aufnahmeeinheit, insbesondere in einem aufgerichteten Zustand, abgelassen werden, sodass die Gelenkeinheit und/oder wenigstens Teile der Bodeneinheit innerhalb der Aufnahmeeinheit und insbesondere des Fahnenmasts aufgenommen sind. Vorteilhaft ermöglicht die Aufnahmeeinheit eine Aufnahme und eine Ableitung der Kräfte des Fahnenmasts bei dessen Bewegung, insbesondere beim Aufstellen oder Legen.

Insbesondere sind die Gelenkeinheit und Bodeneinheit wenigstens teilweise innerhalb der Aufnahmeeinheit aufnehmbar. Vorteilhaft können in den Fahnenmast eingeleitete Kräfte dadurch direkt in die Bodeneinheit abgeleitet werden. Vorzugsweise ist ein Durchmesser wenigstens eines Teils der Bodeneinheit und/oder der Gelenkeinheit kleiner als ein Innendurchmesser der Aufnahmeeinheit, und insbesondere des Fahnenmastes, sodass auch die Bodeneinheit bereichsweise innerhalb des Fahnenmasts aufgenommen werden kann. Vorteilhaft wird die Führungseinheit wenigstens im aufgestelltem Zustand dadurch entlastet, sodass auch hier geringere Materialstärken gewählt werden können und die Herstellungskosten sinken.

Bevorzugt weist die Gelenkeinheit eine Anschlagsstellung auf, in welcher wenigstens eine Beweglichkeit der Aufnahmeeinheit gesperrt ist. In der Anschlagstellung erstreckt sich die Aufnahmeeinheit, und insbesondere eine Fahnenachse des aufgenommenen Fahnenmasts, sich im Wesentlichen in Richtung der Mittelachse. Vorteilhaft ermöglicht die Anschlagstellung, dass der aufgenommene Fahnenmast zunächst durch eine einzelne Person aufgerichtet werden kann und dann kontrolliert abgelassen werden kann, sodass die Gelenkeinheit und insbesondere ein Teil der Bodeneinheit in dem Fahnenmast aufgenommen werden können.

Vorteilhaft wird in der Anschlagstellung eine Bewegung der Aufnahmeeinheit, und insbesondere der Linearführungseinheit, gesperrt. Insbesondere kann die Anschlagstellung eingestellt werden, wenn die Aufnahmeeinheit beim Aufstellen des Fahnenmasts über eine Stellung hinaus verschwenkt wird, in welcher die Fahnenachse parallel zur Mittelachse ist. Mit anderen Worten wird die Aufnahmeeinheit, und insbesondere der Fahnenmast über eine vertikale Ausrichtung der Fahnenachse hinaus verschwenkt, um die Anschlagstellung zu erreichen. In der Anschlagstellung weist die Fahnenachse einen Winkel zur Mittelachse auf, welcher zwischen 2 Grad und 15 Grad, insbesondere zwischen 3 Grad und 10 Grad, und vorzugsweise im Bereich von circa 5 Grad liegt. In der Anschlagstellung ist vorzugsweise auch die Gelenkeinheit gesperrt und kann nicht weiter entlang der Verschwenkrichtung zum Aufrichten verschwenkt werden.

Vorteilhaft definiert die Anschlagstellung einen definierten Haltepunkt beim Aufstellen. Eine Person, welche den Fahnenmast aufrichtet, hat die Möglichkeit den Fahnenmast in der Anschlagstellung zu halten, insbesondere vor dem Ablassen durch die Linearführungseinheit. Dadurch wird ein Aufstellen vorteilhaft noch komfortabler möglich. Aus der Haltestellung kann eine Person insbesondere den Fahnenmast aus der Anschlagstellung zurück verschwenken, sodass die Fahnenachse im Wesentlichen parallel, insbesondere koaxial, zur Mittelachse der Bodeneinheit ausgerichtet ist. In dieser Stellung ist eine durch eine Linearführungseinheit geführte Aufnahmeeinheit wieder beweglich. Die Aufnahmeeinheit kann dann, insbesondere mit dem Fahnenmast, vorteilhaft durch die Linearführungseinheit abgelassen werden, sodass die Genlenkeinheit und insbesondere die Bodeneinheit innerhalb der Aufnahmeeinheit und insbesondere des Fahnenmasts aufgenommen werden können. Vorteilhaft ermöglicht die Anschlagstellung der Gelenkeinheit den Vorgang beim Aufstellen und Legen in verschiedene definierte Abschnitte zu unterteilen, sodass das Aufstellen und Legen noch komfortabler durch eine einzelne Person durchführbar ist.

Die Bodeneinheit umfasst vorteilhaft einen Einbauanschlag. Vorzugsweise definiert der Einbauanschlag ein Niveau, bis zu welchem die Bodeneinheit innerhalb eines Boden aufgenommen ist, sodass ein oberes Ende der Bodeneinheit und auch die Gelenkeinheit aus dem Boden, insbesondere einem Fundament, hinausragt. Insbesondere weist der Einbauanschlag einen Abstand zwischen wenigstens 100 Millimetern und 500 Millimetern zu der Gelenkeinheit auf. Bevorzugt weist der Einbauanschlag einen Abstand zwischen wenigstens 200 Millimetern und 300 Millimetern und besonders bevorzugt ungefähr 250 Millimeter zur Gelenkeinheit auf. Vorteilhaft ist der Abstand so gewählt, dass die Kräfte aus dem Fahnenmast dauerhaft und sicher in die Bodeneinheit ableitbar sind. Darüber hinaus muss eine Person, welche den Fahnenmast legt, den Fahnenmast selbst nur um den Abstand hochheben, um den Fahnenmast dann zu legen. Insbesondere eine Höhe von ungefähr 250 Millimetern hat sich hier als vorteilhaft erwiesen. Insbesondere kann ein Abstand des Einbauanschlags zur Gelenkeinheit allgemein bis zu 10 Prozent oder sogar 20 Prozent einer Länge des Fahnenmasts betragen.

Insbesondere ist eine Sicherungseinheit zur Sicherung des aufgestellten Fahnenmasts umfasst. Insbesondere umfasst die Sicherungseinheit einen Gewindebolzen und eine Mutter sowie eine Öffnung an dem Fahnenmast und an der Halterungseinheit. Vorteilhaft kann der aufgestellte Fahnenmast durch die Sicherungseinheit so an der Halterungseinheit gesichert werden, dass dieser nicht nach oben abziehbar ist, insbesondere durch vertikale Winde, welche auf eine Fahne wirken, oder dergleichen. Insbesondere wird der Fahnenmast in der abgelassenen Position gesichert, in welcher die Gelenkeinheit und insbesondere ein Teil der Bodeneinheit innerhalb des Fahnenmasts aufgenommen sind.

Bevorzugt umfasst die Bodeneinheit eine Bodenhülse und einen Einsatz. Vorzugsweise ist der Einsatz in die Bodenhülse einsetzbar. Insbesondere ist der Einsatz als Rohr, vorzugsweise als inneres Halterohr, ausgebildet. Insbesondere ist der Einsatz mit der Gelenkeinheit, vorzugsweise unmittelbar, verbunden. Besonders bevorzugt umfasst die Bodeneinheit eine Ausrichteinheit. Insbesondere ermöglicht die Ausrichteinheit eine Anpassung der Orientierung des Einsatzes um die Mittelachse, bevorzugt der Gelenkeinheit, und besonders bevorzugt der Verschwenkrichtung der Gelenkeinheit, relativ zur Bodenhülse. Kann eine Orientierung in Schritten zwischen 5 Grad und 45 Grad, bevorzugt zwischen 10 Grad und 30 Grad, und besonders bevorzugt in 15 Grad, eingestellt werden. Dies ist vorteilhaft hilfreich beim Aufstellen und auch beim Legen des Fahnenmastes, wenn die Platzverhältnisse am Aufstellort ungünstig sind, insbesondere wenn Bäume und Gebäude oder dergleichen die Aufstellrichtung und/oder Legerichtung blockieren. Weiter ermöglicht die Ausrichteinheit eine Ausrichtung der Mittelachse der Bodeneinheit. Vorteilhaft umfasst die Ausrichteinheit hierzu Ausrichtelemente. Alternativ kann die Bodeneinheit einteilig ausgebildet sein und direkt in dem Boden befestigt werden. Eine solche Variante ist besonders kostengünstig.

Insbesondere ist eine Adaptereinheit umfasst. Vorteilhaft dient die Adaptereinheit zum Ausgleich eines Spiels zwischen dem Aufnahmeelement der Aufnahmeeinheit und dem Einsatz der Bodeneinheit. Vorteilhaft umschließt die Adaptereinheit den Einsatz wenigstens teilweise. Insbesondere umfasst die Adaptereinheit wenigstens ein Adapterelement. Insbesondere ist das Adapterelement als rohrförmiges Element ausgebildet. Vorzugsweise ist die Adaptereinheit wenigstens teilweise aus einem elastische nachgiebigen Material, vorzugsweise aus Polyoxymethylene (POM) ausgebildet. Vorteilhaft ist die Adaptereinheit wenigstens teilweise zwischen der Bodeneinheit, insbesondere dem Einsatz, und der Aufnahmeeinheit, insbesondere dem Ausgleichselement angeordnet. Vorteilhaft ist die Adaptereinheit so ausgebildet, dass wenigstens das Adapterelement in der aufgestellten Position der Halterungseinheit zwischen der Bodeneinheit und der Aufnahmeeinheit zusammengedrückt wird. Im bestimmungsgemäßen Gebrauch kann die Adaptereinheit vorzugsweise einen Zwischenraum zwischen dem Einsatz und dem Aufnahmeelement so ausfüllen, dass eine spielfreie kraftschlüssige Verbindung zwischen der Bodenhülse und dem Aufnahmeelement vorliegt. Der Vorteil des Einsatzes einer Adaptereinheit ist insbesondere, dass die Ausgleichseinheit derart bearbeitet werden kann, dass sie einerseits die Fertigungstoleranzen der Stahlrohre aufnimmt und/oder ausgleicht, und somit insbesondere verhindert, dass zu viel Spiel im System vorhanden ist, wobei der ausgestellte Fahnenmast bei einem zu großen Spiel Schwanken könnte. Weiter vorteilhaft ermöglicht eine Ausgleichseinheit aus Polyoxymethylene große Vorteile beim Aufstellen und beim Legen des Fahnenmastes, weil die Reibung viel geringer ist. Vorteilhaft wird dadurch eine noch sicherere und schnellere Montage und/oder Demontage eines Fahnenmasts gewährleistet.

Weitere vorteilhafte Weiterbildungen und Eigenschaften ergeben sich aus der gesamten allgemeinen Beschreibung und aus der Beschreibung des Ausführungsbeispiels.

Das erfindungsgemäße Fahnenmastsystem umfasst eine zuvor beschriebene Halterungseinheit und einen Fahnenmast, welcher insbesondere wenigstens an der Halterungseinheit aufgenommen ist.

Auch das erfindungsgemäße Fahnenmastsystem hat viele Vorteile. Ein erheblicher Vorteil des Fahnenmastsystems ist, dass es durch die zentrale Anordnung der Gelenkeinheit, und insbesondere durch eine Zwangsführung durch die Führungseinheit, durch eine einzelne Person aufgestellt und gelegt werden kann. Hierdurch können die Gesamtkosten gegenüber den aus dem Stand der Technik bekannten Lösungen erheblich gesenkt werden. Weitere vorteilhafte Weiterbildungen und Eigenschaften des Fahnenmastsystems ergeben sich das der gesamten allgemeinen Beschreibung und aus der Beschreibung des Ausführungsbeispiels.

Das erfindungsgemäße Verfahren zum Aufstellen eines Fahnenmasts eines zuvor beschriebenen Fahnenmastsystems durch eine einzelne Person umfasst wenigstens die nachstehenden Verfahrensschritte:
- insbesondere Überführen der Gelenkeinheit in eine verschwenkte Position, insbesondere durch verschwenken der Aufnahmeeinheit quer zur Mittelachse, vorzugsweise um einen Winkel von 90 Grad oder mehr Grad zur Mittelachse; und
- Auffädeln des liegenden Fahnenmasts auf die Aufnahmeeinheit, und insbesondere sichern des Fahnenmastes vorzugsweise an einer Linearführungseinheit; und
- Aufrichten des Fahnenmasts durch die eine Person durch verschwenken der Gelenkeinheit, und insbesondere des an der Aufnahmeeinheit aufgenommenen Fahnenmasts; und
- Ablassen des Fahnenmasts, sodass die Gelenkeinheit, und insbesondere die Bodeneinheit teilweise, innerhalb des Fahnenmasts, und vorzugsweise innerhalb der Aufnahmeeinheit, aufgenommen sind; und
- insbesondere sichern des Fahnenmasts in der aufgestellten Position durch eine Sicherungseinheit.

Insbesondere wird die Gelenkeinheit beim Aufrichten in eine Anschlagstellung überführt. Insbesondere werden die Aufnahmeeinheit und insbesondere der Fahnenmast hierzu beim Aufrichten über eine vertikale Stellung hinaus in die Anschlagstellung überführt, sodass eine Beweglichkeit der Aufnahmeeinheit mit dem Fahnenmast, insbesondere einer damit in Wirkverbindung stehenden Linearführungseinheit, gesperrt ist. Anschließend kann die Aufnahmeeinheit, insbesondere mit dem Fahnenmast, aus der Anschlagstellung durch Zurückverschwenken, das heißt ein Verschwenken gegen die Verschwenkrichtung beim Aufrichten, kontrolliert in die aufgestellte Stellung abgelassen werden. Insbesondere erfolgt ein Zurückverschwenken um einen kleinen Winkel, vgl. oben.

Auch das erfindungsgemäße Verfahren hat viele Vorteile. Ein erheblicher Vorteil des Verfahrens ist, dass es durch eine einzelne Person ausgeführt werden kann. Dabei wird eine Bewegung des Fahnenmasts durch die Führungseinheit zwangsgeführt, sodass eine einzelne Person den Fahnenmast komfortabel aufstellen kann.

Weitere Merkmale und Vorteile eines Ausführungsbeispiels der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine schematische perspektivische Ansicht einer erfindungsgemäßen Halterungseinheit in einer verschwenkten Position zur Aufnahme des Fahnenmasts;
- Fig. 2: eine schematische perspektivische Ansicht der erfindungsgemäßen Halterungseinheit in der verschwenkten Position mit einem daran positionierten Fahnenmast;
- Fig. 3: eine schematische perspektivische Ansicht der erfindungsgemäßen Halterungseinheit, wobei ein Fahnenmast an einer Aufnahmeeinheit aufgenommen ist;
- Fig. 4: eine schematische perspektivische Ansicht der erfindungsgemäßen Halterungseinheit in einer aufgerichteten Position;
- Fig. 5: eine schematische perspektivische Ansicht der erfindungsgemäßen Halterungseinheit beim Ablassen des Fahnenmasts in eine aufgestellte Position;
- Fig. 6: eine schematische perspektivische Ansicht der erfindungsgemäßen Halterungseinheit in der aufgestellten Position, wobei der Fahnenmast durch eine Sicherungseinheit gesichert ist;
- Fig. 7: eine schematische perspektivische Detailansicht der Bodeneinheit mit einer Bodenhülse und einem Einsatz und einer Ausrichteinheit;
- Fig. 8: eine weitere schematische perspektivische Ansicht der Bodenhülse mit der Ausrichteinheit von unten;
- Fig.9: eine weitere schematische perspektivische Detailansicht der Ausrichteinheit;
- Fig.10: eine weitere schematische perspektivische Ansicht der Halterungseinheit mit der Gelenkeinheit in der verschwenkten Position;
- Fig. 11: eine schematische perspektivische Detailansicht einer Linearführungseinheit und einer Aufnahmeeinheit;
- Fig. 12: eine schematische perspektivische Ansicht einer Halterungseinheit in aufgestellter Position;
- Fig. 13: eine schematische perspektivische Ansicht eines Fahnenmastsystems in aufgestellter Position;
- Fig. 14: eine schematische perspektivische Schnittansicht einer weiteren Ausführungsform einer erfindungsgemäßen Halterungseinheit; und
- Fig. 15: eine schematische Schnittansicht der weiteren Ausführungsform der erfindungsgemäßen Halterungseinheit.

Es ist nicht notwendig, dass eine erfindungsgemäße Haltevorrichtung und/oder ein erfindungsgemäßes Fahnenmastsystem und/oder ein erfindungsgemäßes Verfahren alle nachfolgend beschriebenen Merkmale aufweist. Es ist auch möglich, dass eine erfindungsgemäße Haltevorrichtung und/oder ein erfindungsgemäßes Fahnenmastsystem und/oder ein erfindungsgemäßes Verfahren nur einzelne Merkmale des nachfolgend beschriebenen Ausführungsbeispiels aufweist.

Fig. 1 zeigt eine schematische perspektivische Ansicht einer erfindungsgemäßen Halterungseinheit 100 in einer verschwenkten Position V einer Gelenkeinheit 31 und einer Aufnahmeeinheit 2 zur Aufnahme des Fahnenmasts 101. Die Halterungseinheit 100 umfasst eine Bodeneinheit 1 zur Befestigung in einem Boden 103. Die Bodeneinheit 1 erstreckt sich hier entlang einer im Wesentlichen vertikalen Mittelachse 17. Weiter ist eine Aufnahmeeinheit 2 zur Aufnahme des Fahnenmasts 101 vorhanden. Der Fahnenmast 101 ist hier rohrförmig ausgebildet. Die Aufnahmeeinheit 2 umfasst hier ein Aufnahmeelement 21, welches hier als Hülse 21 ausgebildet ist und Ausgleichselemente 22 aus Polyoxymethylene (POM) aufweist, welche als Ringe 22 ausgebildet sind und an der Hülse 21 aufgenommen sind.

Darüber hinaus ist eine Führungseinheit 3 vorhanden. Die Führungseinheit 3 umfasst die Gelenkeinheit 31 und hier auch eine Linearführungseinheit 32. Die Gelenkeinheit 32 ermöglicht eine Verschwenkung der Aufnahmeeinheit 2 in einer Verschwenkrichtung quer zur Mittelachse 17 zur Unterstützung beim Aufstellen und beim Legen des Fahnenmasts 101.

Die Gelenkeinheit 31 ist hier so ausgebildet und angeordnet, dass die Gelenkeinheit 31 innerhalb des hier rohrförmigen Fahnenmasts 101 aufnehmbar ist. Die zentrale Anordnung der Gelenkeinheit 31 ermöglicht vorteilhaft, dass die Kräfte beim Aufstellen und beim Legen des Fahnenmasts 101 durch die Gelenkeinheit 31 in die Bodeneinheit 1 abgeleitet werden können. Hier ist die Gelenkeinheit 31 weiter als einachsiges Gabelgelenk 31 ausgebildet, sodass eine definierte Verschwenkrichtung gegeben ist. Ein Kippen quer zur Verschwenkrichtung wird verhindert, da eine Zwangsführung vorliegt.

Hier ist die Linearführungseinheit 32 innerhalb der Aufnahmeeinheit 2 angeordnet, sodass die Aufnahmeeinheit 2 gegenüber der Gelenkeinheit 32 und der Bodeneinheit 1 beweglich und hier verschieblich ist.

Die Bodeneinheit 1 umfasst hier eine Bodenhülse 15 und einen in der Bodenhülse 15 aufgenommenen Einsatz 14 und eine Ausrichteinheit 16 zur Ausrichtung der Verschwenkrichtung der Gelenkeinheit 32 zur Ausrichtung der Lage der Mittelachse 17 der Bodeneinheit 1. Weiter umfasst die Bodeneinheit 1 hier einen Einbauanschlag 11, welcher in einem Abstand 18 von circa 250 Millimetern zur Gelenkeinheit 32 angeordnet ist. Dementsprechend ragt hier der Einsatz der Bodeneinheit 1 aus dem Boden 103 hinaus.

Fig. 2 zeigt eine schematische perspektivische Ansicht der erfindungsgemäßen Halterungseinheit 100 mit der Gelenkeinheit 32 in verschwenkter Position V mit einem daran positionierten Fahnenmast 101. Der Fahnenmast 101 erstreckt sich entlang einer Fahnenachse 1011 und weist einen Innendurchmesser 1012 auf. Der Innendurchmesser 1012 des Fahnenmasts 101 ist größer als der Außendurchmesser 23 der Aufnahmeeinheit 2 und weist einen Durchmesser 12 der Bodeneinheit und einen Durchmesser 33 der Gelenkeinheit 31 auf.

Fig. 3 zeigt eine schematische perspektivische Ansicht der erfindungsgemäßen Halterungseinheit 100 mit dem aufgenommenen Fahnenmast 101 in verschwenkter Position V. Der Fahnenmast 101 ist durch eine hier als Schraubenverbindung ausgebildete Verbindungseinheit 34 der Linearführungseinheit 32 formschlüssig mit der Halterungseinheit 100 verbunden.

Fig. 4 zeigt eine schematische perspektivische Ansicht der erfindungsgemäßen Halterungseinheit 100 in einer Anschlagstellung AS der Gelenkeinheit 32. Durch Bewegung in der Verschwenkrichtung der einachsigen Gelenkeinheit 31 kann der aufgenommene Fahnenmast 101 aufgerichtet werden. In der Anschlagstellung AS ist eine Bewegung der Aufnahmeeinheit 2 gesperrt, sodass die Aufnahmeeinheit 2 nicht durch die Linearführungseinheit 32 abgelassen werden kann. In der Anschlagstellung AS liegt hier ein kleiner Winkel von circa 5 Grad zwischen der Mittelachse 17 und der Fahnenachse 1011 vor. Aus dieser Anschlagstellung AS kann der Fahnenmast 101 durch Zurückverschwenken kontrolliert in eine aufgestellte Position A abgelassen werden, sodass die Gelenkeinheit 31 und ein Teil der Bodeneinheit 1 innerhalb des Fahnenmasts 101 aufgenommen sind. Hierzu ist ein Durchmesser 12 eines aufnehmbaren Teils der Bodeneinheit 1 kleiner als der Innendurchmesser 1012 des Fahnenmasts 101 und ein Innendurchmesser 24 der Aufnahmeeinheit 2. Alternativ kann der Fahnenmast 101 auch gelegt werden.

Fig. 5 zeigt eine schematische perspektivische Ansicht der erfindungsgemäßen Halterungseinheit 100 beim Ablassen des Fahnenmastes 101 in die aufgestellte Position A. Nach dem Aufrichten wird der Fahnenmast 101 geführt durch die Führungseinheit 2 durch Zurückverschschwenken aus der Anschlagstellung AS abgelassen, dabei werden die Gelenkeinheit 31 und ein Teil der Bodeneinheit 1 innerhalb des Fahnenmasts 101 und innerhalb der Aufnahmeeinheit 2 aufgenommen. Vorteilhaft können in den Fahnenmast 101 eingeleitete Kräfte dann direkt in die Bodeneinheit 1 abgeleitet werden. Die Aufnahmeeinheit 2 und die Bodeneinheit 1 müssen nicht über Platten miteinander verschraubt werden, sodass die Halterungseinheit 100 einen Durchmesser aufweist, welcher im Wesentlichen dem Durchmesser des Fahnenmasts 101 entspricht.

Fig. 6 zeigt eine schematische perspektivische Ansicht der erfindungsgemäßen Halterungseinheit 100, wobei der Fahnenmast 101 in der aufgestellten Position A durch eine Sicherungseinheit 4 gesichert ist. Die Sicherungseinheit 4 umfasst hier einen als Schraube 41 ausgebildeten Gewindebolzen 41 und eine Mutter 42. Die Schraube ist durch eine durch den Fahnenmast 101 und die Halterungseinheit 100 durchgehende Bohrung geführt und mit der Mutter gesichert, sodass der Fahnenmast 101 sich nicht mehr relativ zu der Halterungseinheit 100 bewegen kann.

Fig. 7 zeigt eine schematische perspektivische Detailansicht der Bodeneinheit 1 hier mit einer Bodenhülse 15 einem Einsatz 14 und einer Ausrichteinheit 16. Die Bodenhülse 15 kann in einem Boden 103 befestigt werden. Der Einsatz 14 wird in der Bodenhülse 15 aufgenommen. Ein Teil der Ausrichteinheit 16 dient hier zur Ausrichtung der Bodeneinheit 1 gegenüber der Gelenkeinheit 32. Die Nasen der Ausrichteinheit 16 fassen in eine Gegenkontur in der Bodenhülse, sodass eine Winkelstellung des Einsatzes 14 und eine Ausrichtung der Verschwenkrichtung der Gelenkeinheit 32 gegenüber der Bodeneinheit 1 einstellbar ist. Darüber hinaus umfasst die Ausrichteinheit 16 hier einen Ausrichtring als Ausrichtelement. Durch den Ausrichtring kann dann eine Ausrichtung der Mittelachse 17 der Bodeneinheit 1 erfolgen, welcher hier durch den Einsatz 14 vorgegeben wird.

Fig. 8 zeigt eine weitere schematische perspektivische Ansicht der Bodenhülse 15 mit einem Teil der Ausrichteinheit 16 von unten. Hier ist die eingesetzte sternenförmige Kontur zu erkennen, in welche die Nasen am Einsatz 14 der Ausrichteinheit 16 eingreifen können. Eine Orientierung des Einsatzes 14 kann hier in Schritten von 45 Grad angepasst werden. Dadurch kann hier auch eine Anpassung der Verschwenkrichtung der Gelenkeinheit 31 erfolgen.

Fig.9 zeigt eine weitere schematische perspektivische Ansicht eines Teils der Ausrichteinheit 16. Hier ist der Ausrichtring zur Ausrichtung der Mittelachse 17 der Bodeneinheit 1 im Detail dargestellt. Eine Ausrichtung der Mittelachse 17 erfolgt hier durch Schrauben, welche den Einsatz 14 und damit die Mittelachse 17 der Bodeneinheit 1 vorgeben. Die Ausrichtung der Mittelachse 17 ist besonders relevant, da diese auch die eine Ausrichtung der Fahnenachse 1011 beeinflusst.

Fig.10 zeigt eine weitere schematische perspektivische Ansicht der Halterungseinheit 100 mit der Gelenkeinheit 31 in verschwenkter Position V.

Fig. 11 zeigt eine schematische perspektivische Detailansicht der Linearführungseinheit 32 und der Aufnahmeeinheit 2. Die Linearführungseinheit 32 erstreckt sich hier von dem dargestellten unteren Teil der Gelenkeinheit 31 weg. Die Führungseinheit 32 umfasst hier ein Langloch. Die Aufnahmeeinheit 2 kann an der Linearführungseinheit 32 der Führungseinheit 3 aufgenommen werden. Durch eine Verbindungseinheit 34 kann der Fahnenmast 101 mit der Aufnahmeeinheit 2 und der Linearführungseinheit 32 verbunden werden, vgl. Fig. 12

Fig. 12 zeigt eine schematische perspektivische Ansicht einer Halterungseinheit 100 in aufgestellter Position A, wobei der Fahnenmast 101 hier nicht an der Aufnahmeeinheit 2 aufgenommen ist. Die Aufnahmeeinheit 2 ist hier durch die Verbindungseinheit 34 mit der Linearführungseinheit 32 verbunden.

Fig. 13 zeigt eine schematische perspektivische Ansicht eines Fahnenmastsystems 102 in aufgestellter Position A, wobei die Bodeneinheit 1 im Boden 103 befestigt ist. Durch die Zwangsführung der Führungseinheit 2 weist die Halterungseinheit 100 einen kleinen Durchmesser auf, welche hier kleiner ist als ein Außendurchmesser des Fahnenmasts 101. Bodenplatten, welche sich über den Boden 103 erstrecken, wie aus dem Stand der Technik bekannt, sind hier nicht mehr notwendig. Dadurch wird auch eine Verletzungsgefahr erheblich minimiert.
Die erfindungsgemäße Halterungseinheit 100 und das erfindungsgemäße Fahnenmastsystem 102 haben viele Vorteile gegenüber dem Stand der Technik:
Insbesondere ermöglicht die Halterungseinheit 100 ein sichereres Aufstellen und Legen des Fahnenmastsystems 102. Dies wird vorteilhaft durch die Anordenbarkeit der Gelenkeinheit 32 innerhalb des Fahnenmasts 101 ermöglicht. Weiter wird dies vorteilhaft durch die Führung, vorzugsweise Zwangsführung, der Bewegung des Fahnenmasts 101 beim Aufstellen und/oder beim Legen ermöglicht. Vorteilhaft kann ein Aufstellen und/oder Legen durch eine einzelne Person ermöglicht werden. Weiter vorteilhaft kann eine Anpassung der Orientierung des Einsatzes und damit insbesondere auch der Verschwenkrichtung durch die Ausrichteinheit 16 erfolgen, vorzugsweise in 45 Grad Schritten, insbesondere nachdem die Bodenhülse 15 fest im Boden 103 montiert, vorzugsweise einbetoniert, wurde. Weiter vorteilhaft sind bei einem aufgestellten Fahnenmast 101 nur der Fahnenmast 101 selbst und, wenn überhaupt, ein kleiner Teil der Bodeneinheit 1 sichtbar, und es sind insbesondere keine Montageplatten vorhanden. Besonders vorteilhaft ist dadurch eine besonders ästhetische Optik des Fahnenmastsystems 102 vorhanden. Darüber hinaus ist eine innerhalb des Fahnenmasts 101 aufgenommene Gelenkeinheit 32 besonders gegen Beschädigung, insbesondere durch Vandalismus, geschützt. Darüber hinaus weisen eine erfindungsgemäße Halterungseinheit 100 und ein erfindungsgemäßes Fahnenmastsystem 102 geringere Gesamtkosten auf.
Fig. 14 zeigt eine schematische perspektivische Schnittansicht einer weiteren Ausführungsform einer erfindungsgemäßen Halterungseinheit 100. In der Schnittansicht befindet sich das Aufnahmeelement 21 der Aufnahmeeinheit 2 senkrecht über dem Einsatz 14 der Bodeneinheit 1 zum Ablassen. Hier ist zusätzlich eine Adaptereinheit 19 vorhanden. Die Adaptereinheit 19 ist hier an dem Einsatz 14 der Bodeneinheit 1 vorhanden. Die Adaptereinheit 19 umfasst hier eine rohrförmiges Element aus Polyoxymethylene (POM). Die Adaptereinheit 19 ist an dem Einsatz 14 befestigt. In der aufgestellten Position A befindet sich die Adaptereinheit 19 zwischen dem Einsatz 14 und dem Aufnahmeelement 21 der Aufnahmeeinheit 2. Das Aufnahmeelement 21 umschließt die Adaptereinheit 19. Im bestimmungsgemäßen Gebrauch kann die Adaptereinheit 19 einen Zwischenraum zwischen dem Einsatz 14 und dem Aufnahmeelement 21 so ausfüllen, dass eine spielfreie kraftschlüssige Verbindung zwischen der Bodenhülse 15 und dem Aufnahmeelement 21 vorliegt. Das Aufnahmeelement 21 und die Bodenhülse 15 sind hier jeweils aus feuerverzinktem Stahl hergestellt. Dadurch wird eine Kraftübertragung zwischen der Bodenhülse 15 und dem Aufnahmeelement 21 verbessert.
Fig. 15 zeigt eine schematische Schnittansicht der weiteren Ausführungsform der erfindungsgemäßen Halterungseinheit 100. Die Halterungseinheit 100 ist hier in der gleichen Position wie in Fig. 14 dargestellt. Die Adaptereinheit 19 ist hier mittels Schrauben an der Bodenhülse 15 festgeschraubt. Die Adaptereinheit 19 weist hier einen Außendurchmesser 191 auf, welcher im Wesentlichen dem Innendurchmesser 24 des Aufnahmeelements 21 entspricht. In einer vorteilhaften Ausführungsform ist der Außendurchmesser 191 der an dem Einsatz 14 befestigten Adaptereinheit 19 etwas größer, wie zum Beispiel ein paar Zehntel Millimeter, insbesondere eine Temperatur von ungefähr 20 Grad Celsius. Vorteilhaft liegt dann in einem bereiten Temperaturbereich von Temperaturen, welche häufig vorkommen, insbesondere in Mitteleuropa ein geringes temperaturabhängiges Spiel zwischen dem Ausgleichselement 21 und dem Einsatz 14 vor.

### Bezugszeichenliste:

- 1: Bodeneinheit
- 11: Einbauanschlag
- 12: Durchmesser der Bodeneinheit
- 14: Einsatz
- 15: Bodenhülse
- 16: Ausrichteinheit
- 17: Mittelachse der Bodeneinheit
- 18: Abstand Einbauanschlag
- 19: Adaptereinheit
- 191: Außendurchmesser der Adaptereinheit
- 2: Aufnahmeeinheit
- 21: Aufnahmeelement, Hülse
- 22: Ausgleichselement
- 23: Außendurchmesser der Aufnahmeeinheit
- 24: Innendurchmesser des Ausgleichselements
- 3: Führungseinheit
- 31: Gelenkeinheit
- 32: Linearführungseinheit
- 33: Durchmesser der Gelenkeinheit
- 34: Verbindungseinheit
- 4: Sicherungseinheit
- 41: Gewindebolzen
- 42: Mutter
- 100: Halterungseinheit
- 101: Fahnenmast
- 1011: Fahnenachse
- 1012: Innendurchmesser Fahnenmast
- 102: Fahnenmastsystem
- 103: Boden
- A: Aufgestellte Position
- AS: Anschlagstellung
- V: verschwenkte Position

## Patentansprüche

1. Halterungseinheit (100) für einen Fahnenmast (101) umfassend:
- eine Bodeneinheit (1) zur Befestigung in einem Boden (103), welche sich entlang einer, insbesondere im Wesentlichen vertikalen, Mittelachse (17) erstreckt; und
- ein Aufnahmeeinheit (2) zur Aufnahme des Fahnenmasts (101); und
- eine Führungseinheit (3) mit wenigstens einer Gelenkeinheit (31) zur Verschwenkung der Aufnahmeeinheit (2) in einer Richtung quer zur Mittelachse (16) zur Unterstützung beim Aufstellen und Legen des Fahnenmastes (101);
**dadurch gekennzeichnet, dass** die Gelenkeinheit (31) innerhalb des Fahnenmasts (101) aufnehmbar ist.

2. Halterungseinheit (100) nach Anspruch 1, wobei die Gelenkeinheit (4) als ein einachsiges Gabelgelenk (4) ausgebildet ist.

3. Halterungseinheit (100) nach einem der vorhergehenden Ansprüche, wobei die Führungseinheit (3) eine Linearführungseinheit (32) umfasst, und wobei die Linearführungseinheit (32) zwischen der Gelenkeinheit (31) und der Aufnahmeeinheit (2) angeordnet ist, sodass die Aufnahmeeinheit (2), insbesondere mit dem aufgenommenen Fahnenmast (101), relativ verschieblich zu der Gelenkeinheit (4) und der Bodeneinheit (1) ist.

4. Halterungseinheit (100) nach dem vorhergehenden Anspruch, wobei die Gelenkeinheit (31) und Bodeneinheit (1) wenigstens teilweise innerhalb der Aufnahmeeinheit (2) aufnehmbar sind.

5. Halterungseinheit (100) nach einem der vorhergehenden Ansprüche, wobei die Gelenkeinheit (31) eine Anschlagstellung (AS) aufweist, in welcher die Aufnahmeeinheit (2), und insbesondere eine Fahnenachse (1011) des aufgenommenen Fahnenmasts (101), sich im Wesentlichen in Richtung der Mittelachse (16) erstreckt, und in welcher eine Beweglichkeit der Aufnahmeeinheit (2) gesperrt ist.

6. Halterungseinheit (100) nach einem der vorhergehenden Ansprüche, wobei ein Durchmesser (12) eines Teils der Bodeneinheit (1) kleiner ist als ein Innendurchmesser (24) der Aufnahmeeinheit (2), und insbesondere des Fahnenmastes (101), sodass die Bodeneinheit (1) bereichsweise innerhalb des Fahnenmasts (101) aufgenommen werden kann.

7. Halterungseinheit (100) nach einem der vorhergehenden Ansprüche, wobei die Bodeneinheit (1) einen Einbauanschlag (11) umfasst, und wobei der Einbauanschlag (11) einen Abstand (17) zwischen 100 Millimetern und 500 Millimetern zu der Gelenkeinheit (31) aufweist.

8. Halterungseinheit (100) nach einem der vorhergehenden Ansprüche, umfassend eine Sicherungseinheit (4) zur Sicherung eines Fahnenmasts (101), umfassend insbesondere einen Gewindebolzen (41) und eine Mutter (42).

9. Halterungseinheit (100) nach einem der vorhergehenden Ansprüche, wobei die Bodeneinheit (1) eine Bodenhülse (15) und einen Einsatz (14) umfasst, wobei der Einsatz (14) in die Bodenhülse (15) einsetzbar ist, und wobei der Einsatz (14) mit der Gelenkeinheit (31) verbunden ist.

10. Halterungseinheit (100) nach dem vorhergehenden Anspruch, wobei die Bodeneinheit (1) eine Ausrichteinheit (16) umfasst, um den Einsatz (14) relativ zur Bodenhülse (15) auszurichten.

11. Halterungseinheit (100) nach einem der beiden vorhergehenden Ansprüche, wobei eine Adaptereinheit (19) umfasst ist, und wobei die Adaptereinheit (19) zwischen der ?

12. Fahnenmastsystem (102) umfassend eine Halterungseinheit (100) nach einem der vorhergehenden Ansprüche und einen Fahnenmast (101), welcher insbesondere an der Halterungseinheit (100) aufgenommen ist.

13. Verfahren zum Aufstellen eines Fahnenmasts (101) eines Fahnenmastsystems (102) durch eine einzelne Person nach dem vorhergehenden Anspruch durch eine, umfassend die nachstehenden Verfahrensschritte:
- insbesondere Überführen der Gelenkeinheit (31) in eine verschwenkte Position (V), insbesondere durch verschwenken der Aufnahmeeinheit (2) quer zur Mittelachse (17), vorzugsweise um 90 Grad zur Mittelachse (17); und
- Auffädeln des liegenden Fahnenmasts (101) auf die der Aufnahmeeinheit (2), uns insbesondere sichern des Fahnenmastes (101) vorzugsweise an einer Linearführungseinheit (32); und
- Aufrichten des Fahnenmasts (101) durch die eine Person durch verschwenken der Gelenkeinheit (31), und insbesondere des an der Aufnahmeeinheit (2) aufgenommenen Fahnenmasts (101); und
- Ablassen des Fahnenmasts (101), sodass die Gelenkeinheit (31), und insbesondere teilweise auch die Bodeneinheit (1), innerhalb des Fahnenmasts (101) und vorzugsweise innerhalb der Aufnahmeeinheit (2) aufgenommen sind; uns
- insbesondere sichern des Fahnenmasts (101) in einer aufgestellten Position (A) durch eine Sicherungseinheit (4)

14. Verfahren nach dem vorhergehenden Anspruch, wobei die Gelenkeinheit (31) beim Aufrichten in eine Anschlagstellung (AS) überführt wird, und anschließend aus der Anschlagstellung (AS), insbesondere durch Zurückverschwenken kontrolliert abgelassen wird.
